# EUROPÄISCHE PATENTANMELDUNG

(11) **EP 4 782 596 A1**
(43) Veröffentlichungstag der Anmeldung: **29.07.2026**
(21) Anmeldenummer: 26153145.3
(22) Anmeldetag: 21.01.2026
(51) Int. Cl.: E01C 13/02, E01C 13/08

(54) **SHOCKPADEINFASSUNG ZUM FIXIEREN EINES SHOCKPADS UND VERFAHREN ZUM FIXIEREN EINES SHOCKPADS**

(30) Priorität: 24.01.2025 DE 102025102553
(71) Anmelder: ACO Ahlmann SE & Co. KG, 24782 Büdelsdorf (DE)
(72) Erfinder: Sierck, Thorben, 24143 Kiel (DE)
(74) Vertreter: Meissner Bolte Partnerschaft mbB

(57) **Zusammenfassung**

Die vorliegende Erfindung betrifft eine Shockpadeinfassung (10) zum Fixieren eines Shockpads (11) für einen Kunstrasen (12), mit einem Ankerblech (13) und einem Krallblech (14), wobei das Ankerblech (13) einen Befestigungsabschnitt (16) zur Verankerung in einem Untergrund (15) und einen Aufnahmeabschnitt (18) mit wenigstens einem Schlitz (19) aufweist und wobei das Krallblech (14) wenigstens eine Lasche (23), die zum Eingreifen in den wenigstens einen Schlitz (19) des Ankerblechs (13) ausgebildet ist, und eine Zackenkontur (25), die zum Fixieren des Shockpads ausgebildet ist.

Darüber hinaus betrifft die Erfindung ein Verfahren zum Fixieren eines Shockpads (11) mittels einer solchen Shockpadeinfassung (10).

## Beschreibung

Die Erfindung betrifft eine Shockpadeinfassung zum Fixieren eines Shockpads für einen Kunstrasen mit den Merkmalen nach Anspruch 1. Des Weiteren betrifft die Erfindung ein Verfahren zum Fixieren eines Shockpads mittels einer solchen Shockpadeinfassung mit den Merkmalen nach Anspruch 6.

Aus der US 2010/0104779 A1 ist ein schockabsorbierender Sportplatz und dessen Herstellungsverfahren bekannt. Die DE 90 15 464 U1 offenbart ein Rinnenbauteil, insbesondere für eine Entwässerungsrinne. Aus der DE 20 51 108 A ist ein wasserdurchlässiger Kunstrasen bekannt.

Kunstrasen dient als vielseitige und langlebige Unterlage für Spiel- und Sportflächen und wird insbesondere in Sportarten wie Fußball, Hockey oder Tennis verwendet. Er bietet eine gleichmäßige Spielfläche, die unabhängig von Wetterbedingungen ganzjährig genutzt werden kann. Seine synthetische Struktur sorgt für eine konstante Performance und verringert den Pflegeaufwand im Vergleich zu Naturrasen erheblich. Kunstrasen ist zudem besonders widerstandsfähig gegen starke Beanspruchung und intensive Nutzung, was ihn ideal für Spiel- und Sportanlagen mit stark frequentierter Nutzung macht, etwa in Schulen oder Stadien.

Im Vergleich zu Naturrasen hat Kunstrasen einige markante Unterschiede. Naturrasen benötigt eine kontinuierliche Pflege, wie Mähen, Bewässern und Nachsäen, um in optimalem Zustand zu bleiben. Außerdem ist Naturrasen empfindlicher gegenüber wechselnden Witterungsbedingungen, was zu einer eingeschränkten Nutzbarkeit führen kann. Kunstrasen hingegen erfordert weniger Instandhaltungsarbeiten und bleibt unabhängig von Regen, Trockenheit oder Frost nutzbar. Dennoch empfinden viele Sportler das Spielgefühl auf Naturrasen als natürlicher und angenehmer, weshalb die Wahl zwischen beiden Materialien oft von der Art der Nutzung sowie den finanziellen und ökologischen Rahmenbedingungen abhängt.

Shockpads sind bei der Verlegung von Kunstrasen ein wichtiger Bestandteil, da sie für eine zusätzliche Dämpfung sorgen und den Sportlern mehr Sicherheit bieten. Diese elastischen Unterlagen werden zwischen dem Kunstrasen und dem festen Untergrund installiert, um die Stoßabsorption zu verbessern und das Verletzungsrisiko zu verringern. Sie simulieren die federnden Eigenschaften eines gut gepflegten Naturrasens und tragen so zu einem angenehmeren Spiel- oder Sporterlebnis bei. Darüber hinaus verlängern Shockpads die Lebensdauer des Kunstrasens, indem sie die Beanspruchung durch Stöße gleichmäßig verteilen und den Verschleiß reduzieren. Besonders bei Sportarten mit hohem Lauf- und Sprungaufkommen sind Shockpads ein unverzichtbares Element für die Qualität und Sicherheit der Sport- oder Spielfläche.

Bei der Verwendung eines verfüllfähigen Kunstrasens ist eine Fixierung des Kunstrasens nicht erforderlich, da die statische Last des Verfüllmaterials, in der Regel Sand, ausreicht. Es hat sich jedoch gezeigt, dass die statische Last oftmals nicht ausreichend ist, um ein horizontales Verschieben des oder der unter dem Kunstrasen angeordneten Shockpads zu verhindern.

Der vorliegenden Erfindung liegt deshalb die Aufgabe zugrunde, eine Shockpadeinfassung zu beschreiben, mittels welcher ein Shockpad für einen Kunstrasen fixiert werden kann. Ein weiterer Aspekt liegt in der Angabe eines Verfahrens zum Fixieren eines Shockpads mittels einer solchen Shockpadeinfassung.

Diese Aufgabe wird mit einer Shockpadeinfassung gemäß Anspruch 1 gelöst. Der weitere Aspekt wird durch ein Verfahren gemäß Anspruch 6 gelöst. Vorteilhafte Weiterbildungen sind Gegenstand der abhängigen Ansprüche.

Die erfindungsgemäße Shockpadeinfassung zum Fixieren eines Shockpads für einen Kunstrasen umfasst ein Ankerblech und ein Krallblech, wobei das Ankerblech einen Befestigungsabschnitt zur Verankerung in einem Untergrund und einen Aufnahmeabschnitt mit wenigstens einem Schlitz aufweist, und wobei das Krallblech wenigstens eine Lasche, die zum Eingreifen in den wenigstens einen Schlitz des Ankerblechs ausgebildet ist, und einen Zackenkontur, die zum Fixieren des Shockpads ausgebildet ist, umfasst.

Im fertig montierten Zustand einer Kunstrasenanordnung ist der Befestigungsabschnitt des Ankerblechs wenigstens teilweise in einem Untergrund angeordnet, während der Aufnahmeabschnitt wenigstens teilweise oberhalb des Untergrunds angeordnet ist. Das Krallblech ist im Wesentlichen zwischen dem Kunstrasen und dem Shockpad angeordnet, wobei die Lasche in den Schlitz des Ankerblechs eingreift und den Aufnahmeabschnitt hintergreift.

Eine solche Gestaltung der Shockpadeinfassung ermöglicht es auf einfache Art und Weise, ein Shockpad für einen Kunstrasen sich zu fixieren. Die Ausführung mit lediglich zwei Bauteilen, welche aus Massenware mit standardisierten Bearbeitungsmethoden hergestellt werden können, ermöglicht zudem eine wirtschaftlich reizvolle Lösung.

Gemäß einer bevorzugten Ausführungsform sind am Aufnahmeabschnitt des Ankerblechs wenigstens zwei Ausrichtungselemente zur vertikalen Ausrichtung des Ankerblechs vorgesehen. Diese sind vertikal unterhalb des wenigstens einen Schlitzes angeordnet. Unter der vertikalen Ausrichtung ist insbesondere die vertikale Lage in Relation zu einem anderen Bestandteil der Kunstrasenanordnung, wie beispielsweise einer Ablaufrinne, einem Randstein oder einer Tragestruktur des Shockpads zu verstehen. Die Ausrichtungselemente können beispielsweise als schlitzförmige Öffnungen ausgebildet sein. Deren Funktionsweise beziehungsweise Verwendung wird weiter unten in Bezug auf eine bevorzugte Ausführungsform des Verfahrens zum Fixieren eines Shockpads genauer erläutert.

Gemäß einer weiteren bevorzugten Ausführungsform der Shockpadeinfassung entspricht der Abstand des Schlitzes des Aufnahmeabschnitts des Ankerblechs zu einer vertikal oberen Kante des Aufnahmeabschnitts im Wesentlichen einer Höhe des Kunstrasens. Eine solche Gestaltung stellt einerseits sicher, dass der Kunstrasen horizontal vollflächig am Aufnahmeabschnitt des Ankerblechs anliegt, und verhindert andererseits, dass der Aufnahmeabschnitt höher ragt als der Kunstrasen. Damit wird die Bildung von Kanten verhindert, wodurch eine potenzielle Stolperfalle eliminiert und das Verletzungsrisiko für Nutzer des Kunstrasens gesenkt wird.

Gemäß einer weiteren bevorzugten Ausführungsform ist am Befestigungsabschnitt des Ankerblechs wenigstens ein Durchbruch vorgesehen. Dies verbessert die Verankerung des Ankerblechs im Untergrund, insbesondere wenn dieser aus Beton besteht. Wird das Ankerblech in den noch flüssigen Beton eingebracht, so füllt der Beton den Durchbruch und erzeugt so eine formschlüssige, besonders stabile Verbindung.

Gemäß einer weiteren bevorzugten Ausführungsform besitzt das Krallblech einen im Wesentlichen S- oder Z-förmigen Querschnitt. Die wenigstens eine Lasche erstreckt sich dabei an einer ersten Seite eines Hauptkörpers des Krallblechs unter einem Winkel von etwa 90° von diesem weg. Die Zackenkontur erstreckt sich an einer der ersten Seite gegenüberliegenden zweiten Seite ebenfalls unter einem Winkel von etwa 90° vom Hauptkörper des Krallblechs weg, jedoch in die entgegengesetzte Richtung der Lasche. Eine solche Gestaltung erlaubt eine besonders komfortable Montage, wie weiter unten beschrieben.

Ein erfindungsgemäßes Verfahren zum Fixieren eines Shockpads bedient sich einer der vorstehend beschriebenen Shockpadeinfassungen und umfasst die folgenden Schritte:
- Verankerung des Befestigungsabschnitts des Ankerblechs in einem Untergrund;
- Einsetzen der wenigstens einen Lasche des Krallblechs in den wenigstens einen Schlitz des Aufnahmeabschnitts des Ankerblechs; und
- Einbringen der Zackenkontur des Krallblechs in das Shockpad.

Handelt es sich bei dem Untergrund um Beton, so wird der Befestigungsabschnitt des Ankerblechs im ersten Schritt in den noch flüssigen Beton eingebracht. Beim Aushärten des Betons wird das Ankerblech fixiert, spricht verankert.

Das Einsetzen der Lasche des Krallblechs in den Schlitz des Aufnahmeabschnitts definiert die vertikale Position der ersten Seite des Krallblechs. Gleichzeitig wird dem Krallblech wenigstens ein horizontaler Freiheitsgrad in Bezug auf das Ankerblech genommen.

Die Zackenkontur des Krallblechs dringt im dritten Schritt in das Shockpad ein. Da das Shockpad in gewissem Maße elastische Eigenschaften besitzt, entsteht bei diesem Schritt eine kraft- und formschlüssige Verbindung. Das Shockpad ist somit gegen horizontales Verrutschen gesichert.

Besitzt das Krallblech einen im Wesentlichen S- oder Z-förmigen Querschnitt entspricht der dritte Schritt, an dessen Ende die Zackenkontur des Krallblechs in das Shockpad eingebracht wurde, im Wesentlichen einer Rotation des Krallblechs um eine durch den Schlitz des Aufnahmeabschnitts des Ankerblechs verlaufende Achse. Der Hauptkörper des Krallblechs ist im fertig montierten Zustand im Wesentlichen horizontal ausgerichtet und liegt auf dem Shockpad auf. Die Lasche des Krallblechs erstreckt sich in diesem Zustand auf der dem Shockpad abgewandten Seite des Ankerblechs vertikal nach oben.

Gemäß einer bevorzugten Ausführungsform des Verfahrens wird wenigstens ein Montagehilfsmittel in wenigstens eines von wenigstens zwei Ausrichtungselementen eingesetzt, um das Ankerblech vertikal auszurichten. Beispielsweise können ein oder mehrere längliche Montagehilfsmittel in die Ausrichtungselemente eingesetzt werden und anschließend das Ankerblech so vertikal im noch flüssigen Beton angeordnet werden, dass ein freies Ende des Montagehilfsmittels auf einer Tragestruktur des Shockpads aufliegt. Dadurch kann das Ankerblech so ausgerichtet werden, dass der vertikale Abstand zwischen dem Schlitz des Aufnahmeabschnitts des Ankerblechs und der Tragestruktur des Shockpads der Höhe des Shockpads entspricht. Eine solche Gestaltung gewährleistet eine über die gesamte Breite ebene Spiel- oder Sportfläche mit über die gesamte Breite gleichbleibenden physikalischen Eigenschaften.

Eine Kunstrasenanordnung besteht üblicherweise aus einer Vielzahl von Shockpadeinfassungen mit einer entsprechenden Vielzahl an Ankerblechen. Gemäß einer weiteren bevorzugten Ausführungsform des Verfahrens wird eine Klammer auf die Aufnahmeabschnitte zweier angrenzender Ankerbleche aufgesetzt. Dies vereinfacht eine in Längsrichtung fluchtende Ausrichtung der beiden Ankerbleche. Damit wird ein horizontaler Versatz verhindert und die Stolper- bzw. Verletzungsgefahr gemindert.

Gemäß einer weiteren bevorzugten Ausführungsform wird die Klammer nach der Verankerung des Befestigungsabschnitts des Ankerblechs im Untergrund entfernt. Die Lage der Ankerbleche, sowohl absolut als auch relativ zueinander, ist nach Abschluss der Verankerung im Untergrund fixiert. Folglich bedarf es der Klammer, die die in Längsrichtung fluchtende Ausrichtung zweier angrenzender Ankerbleche vereinfacht, nicht mehr. Durch das Entfernen der Klammer wird zudem ein gleichmäßiger Abschluss der Shockpadeinfassung gewährleistet und damit eine potenzielle Stolperfalle eliminiert.

Die Erfindung wird nachfolgend unter Bezugnahme auf die Zeichnung erläutert. Darin zeigt:
- Fig. 1: eine Shockpadeinfassung gemäß einer bevorzugten Ausführungsform im montierten Zustand in perspektivischer Ansicht;
- Fig. 2: eine Shockpadeinfassung gemäß einer weiteren bevorzugten Ausführungsform in perspektivischer Ansicht;
- Fig. 3: eine bevorzugte Ausführungsform eines erfindungsgemäßen Krallblechs in perspektivischer Ansicht;
- Fig. 4: eine Anordnung zweier angrenzender Ankerbleche in perspektivischer Ansicht; und
- Fig. 5a-d: Verfahrensschritte zum Fixieren eines Shockpads gemäß einer bevorzugten Ausführungsform;

Fig. 1 zeigt eine Shockpadeinfassung 10 zum Fixieren eines Shockpads 11 für einen Kunstrasen 12. Die Shockpadeinfassung 10 umfasst ein Ankerblech 13 und ein in Fig. 1 nicht gekennzeichnetes Krallblech 14. Das Ankerblech 13 ist in einem Untergrund 15 verankert und stellt die horizontale Begrenzung für das Shockpad 11 und den Kunstrasen 12 dar.

Fig. 2 zeigt in perspektivischer Ansicht eine Ausführungsform einer Shockpadeinfassung 10. Das Ankerblech 13 weist einen Befestigungsabschnitt 16 auf, in welchem eine Mehrzahl an Durchbrüchen 17 vorgesehen ist. Wird der Untergrund 15 aus Beton ausgeführt, so wird das Ankerblech 13 in den noch flüssigen Beton eingesetzt, wobei der flüssige Beton in die Durchbrüche 17 fließt und dadurch die Verankerung des Ankerblechs 13 verbessert wird.

Das Ankerblech 13 weist weiterhin einen Aufnahmeabschnitt 18 auf. An diesem sind wenigstens zwei Schlitze 19 angeordnet. Unterhalb der Schlitze 19 sind wenigstens zwei, bevorzugt eine Mehrzahl von Ausrichtungselementen 20 angeordnet, die der vertikalen Ausrichtung des Ankerblechs 13 dienen.

Weiterhin umfasst die Shockpadeinfassung 10 ein Krallblech 14. Das Krallblech 14 weist an einer ersten Seite 21 eines Hauptkörpers 22 wenigstens eine Lasche 23 auf, welche in Fig. 3 dargestellt ist. An der der ersten Seite 21 gegenüberliegenden zweiten Seite 24 des Hauptkörpers 22 ist eine Zackenkontur 25 angeordnet. Diese ist zum Eindringen in das Shockpad 11 ausgebildet, um dieses zu fixieren.

Fig. 3 zeigt das Krallblech 14 gemäß Fig. 2 in einer Detailansicht. Dargestellt sind zwei Laschen 23, die sich an der ersten Seite 21 senkrecht vom Hauptkörper 22 erstrecken. Die an der zweiten Seite 24 angeordnete Zackenkontur 25 erstreckt sich ebenfalls rechtwinklig, aber in die entgegengesetzte Richtung der Laschen 23, vom Hauptkörper 22 weg. Dadurch ergibt sich eine S- oder Z-förmige Querschnittsform des Krallblechs 14.

Fig. 4 zeigt zwei aneinandergrenzende Ankerbleche 13 während der Montage der Shockpadeinfassung 10. Das Shockpad 11, das Krallblech 14 und der Kunstrasen 12 sind noch nicht eingesetzt bzw. verlegt. Um eine in Längsrichtung fluchtende Ausrichtung der beiden aneinandergrenzenden Ankerbleche 13 zu gewährleisten, ist eine Klammer 26 an den Befestigungsabschnitten 16 der Ankerbleche angeordnet. Die Klammer 26 wird nach der Verankerung der Ankerbleche 13 im Untergrund 15 wieder entfernt, um einen gleichmäßigen Abschluss der Shockpadeinfassung 10 zu erzielen.

Die Fig. 5a-d zeigen Verfahrensschritte zum Fixieren eines Shockpads 11 für einen Kunstrasen 12 mit einer Shockpadeinfassung 10. Fig. 5a zeigt einen Zustand, in welchem das Ankerblech 13 bereits vertikal ausgerichtet und im Untergrund 15 verankert ist. Das Shockpad 11 ist bereits verlegt, wobei die Oberkante des Shockpads 11 im Wesentlichen auf der Höhe einer Unterkante der Schlitze 19 angeordnet ist. Das Krallblech 14 ist gegenüber der Einbaulage um 90° rotiert, wodurch die Laschen 23 so angeordnet sind, dass sie in die Schlitze 19 des Ankerblechs 13 eingesetzt werden können, wie in Fig. 5b dargestellt.

Anschließend wird das Krallblech 14 um eine durch die Schlitze 19 verlaufende Achse rotiert. Dadurch hintergreifen die Laschen 23 den Aufnahmeabschnitt 18 auf der dem Shockpad 11 abgewandten Seite. Dieser Verfahrensschritt ist in Fig. 5c abgebildet.

Nach Abschluss der Rotation, dargestellt in Fig. 5d, ist das Krallblech 14 im Wesentlichen horizontal orientiert. Die Lasche 23 ist vollständig durch den Schlitz 19 hindurchgeführt und hintergreift den Aufnahmeabschnitt 18 des Ankerblechs 13.

Die Zackenkontur 25 ist vollständig in das Shockpad 11 eingebracht. Dadurch ist das Shockpad 11 fixiert. In einem nicht dargestellten anschließenden Verfahrensschritt kann der Kunstrasen 12 verlegt werden.

### Bezugszeichenliste

- 10: Shockpadeinfassung
- 11: Shockpad
- 12: Kunstrasen
- 13: Ankerblech
- 14: Krallblech
- 15: Untergrund
- 16: Befestigungsabschnitt
- 17: Durchbruch
- 18: Aufnahmeabschnitt
- 19: Schlitz
- 20: Ausrichtungselement
- 21: Erste Seite
- 22: Hauptkörper
- 23: Lasche
- 24: Zweite Seite
- 25: Zackenkontur
- 26: Klammer

## Patentansprüche

1. Shockpadeinfassung (10) zum Fixieren eines Shockpads (11) für einen Kunstrasen (12), mit einem Ankerblech (13) und einem Krallblech (14), wobei das Ankerblech (13) einen Befestigungsabschnitt (16) zur Verankerung in einem Untergrund (15) und einen Aufnahmeabschnitt (18) mit wenigstens einem Schlitz (19) aufweist und wobei das Krallblech (14) wenigstens eine Lasche (23), die zum Eingreifen in den wenigstens einen Schlitz (19) des Ankerblechs (13) ausgebildet ist, und eine Zackenkontur (25), die zum Fixieren des Shockpads (11) ausgebildet ist, umfasst.

2. Shockpadeinfassung (10) nach Anspruch 1, wobei am Aufnahmeabschnitt (18) des Ankerblechs (13) wenigstens zwei Ausrichtungselemente (20) zur vertikalen Ausrichtung des Ankerblechs (13) vorgesehen sind.

3. Shockpadeinfassung (10) nach einem der vorhergehenden Ansprüche, wobei der Abstand des wenigstens einen Schlitzes (19) des Aufnahmeabschnitts (18) des Ankerblechs (13) zu einer vertikal oberen Kante des Aufnahmeabschnitts (18) des Ankerblechs (13) im Wesentlichen einer Höhe des Kunstrasens (12) entspricht.

4. Shockpadeinfassung (10) nach einem der vorhergehenden Ansprüche, wobei am Befestigungsabschnitt (16) des Ankerblechs (13) wenigstens ein Durchbruch (17) vorgesehen ist.

5. Shockpadeinfassung (10) nach einem der vorhergehenden Ansprüche, wobei das Krallblech (14) einen im Wesentlichen S- oder Z-förmigen Querschnitt besitzt.

6. Verfahren zum Fixieren eines Shockpads (11) mittels einer Shockpadeinfassung (10) gemäß einem der vorhergehenden Ansprüche mit den Schritten:
- Verankerung des Befestigungsabschnitts (16) des Ankerblechs (13) in dem Untergrund (15);
- Einsetzen der wenigstens einen Lasche (23) des Krallblechs (14) in den wenigstens einen Schlitz (19) des Aufnahmeabschnitts (18) des Ankerblechs (13); und
- Einbringen der Zackenkontur (25) des Krallblechs (14) in das Shockpad (11).

7. Verfahren nach dem vorhergehenden Anspruch, wobei wenigstens ein Montagehilfsmittel in wenigstens eines von wenigstens zwei Ausrichtungselementen (20) eingesetzt wird, um das Ankerblech (13) vertikal auszurichten.

8. Verfahren nach einem der vorhergehenden Ansprüche, wobei zur fluchtenden Ausrichtung zweier angrenzender Ankerbleche (13) eine Klammer (26) auf die Aufnahmeabschnitte (18) der beiden Ankerbleche (13) aufgesetzt wird.

9. Verfahren nach Anspruch 8, wobei die Klammer (26) nach der Verankerung des Befestigungsabschnitts (16) des Ankerblechs (13) im Untergrund (15) entfernt wird.
